# EUROPÄISCHE PATENTSCHRIFT

(11) **EP 2 165 804 B1**
(45) Veröffentlichungstag und Bekanntmachung des Hinweises auf die Patenterteilung: **08.04.2015**
(21) Anmeldenummer: 09171146.5
(22) Anmeldetag: 23.09.2009
(51) Int. Cl.: B24B 5/36, B24B 21/02, B24B 27/033, B24B 5/37, B24B 41/04, B24B 49/02

(54) **Schleifmaschine für die Oberflächenbearbeitung von Rohren**
Grinding machine for the surface machining of tubes
Meuleuse pour le traitement de surface de tuyaux

(30) Priorität: 23.09.2008 DE 102008048566
(43) Veröffentlichungstag der Anmeldung: 24.03.2010
(73) Patentinhaber: Grune, Rayk, 12051 Berlin (DE)
(72) Erfinder: Grune, Dieter, 06901 Kemberg (DE)
(74) Vertreter: 2s | ip Schramm Schneider Patentanwälte Rechtsanwälte

(56) Entgegenhaltungen:
- WO-A1-93/02834
- DE-U1- 20 004 274
- JP-A- 3 154 758
- US-A- 4 483 106

## Beschreibung

Die Erfindung betrifft eine Schleifanlage, sowie ein Verfahren für die Oberflächenbearbeitung von Rohren, insbesondere von Rohrenden. Die Erfindung betrifft insbesondere eine Schleifanlage für das Abtragen einer an der Rohroberfläche überstehenden Schweißnaht.

Rohre werden häufig aus Blech gebogen, wobei die aufeinander stoßenden Blechenden in Längsrichtung miteinander verschweißt werden. Dabei können Nahtüberhöhungen entstehen, welche vollständig entfernt werden müssen, mit der Maßgabe, dass keine Nahtkanten zurückbleiben. Um einzelne Rohrsegmente miteinander zu einem längeren Rohr zu verbinden, werden die Rohrsegmente miteinander verschweißt. Das Verschweißen der Rohrsegmente miteinander erfolgt dabei durch rundum laufende Schweißautomaten. Um zu verhindern, dass die Schweißautomaten an den Nahtüberhöhungen der Rohrsegmente, insbesondere in den Endbereichen der Rohrsegmente, aus der Schweißbahn gebracht werden, müssen die Nahtüberhöhungen zumindest an den Rohrenden der Rohrsegmente abgetragen werden.

Es ist bekannt, Schleifsysteme einzusetzen, welche durch einen auf dem Rohr umlaufenden Antrieb um das Rohr bewegt werden und während des Umlaufs die Nahtüberhöhungen abtragen. Nachteilig hierbei ist, dass durch den auf dem Rohr umlaufenden Antrieb Ungenauigkeiten des Rohrs auf das Schleifsystem übertragen werden und damit das Schleifergebnis negativ beeinflussen. Dies erfordert unter Umständen mehrere Schleifvorgänge, um ein gewünschtes Schleifergebnis zu erreichen. Ein derartiges Schleifsystem ist aus der US 4,483,106 bekannt.

Aus der WO 93/02834 A1 ist ein Schleifgerät zum Schleifen von zylindrischen Oberflächen, etwa einer Walze bekannt. Das Schleifgerät weist ein Gestell und eine an dem Gestell befestigte Schleifvorrichtung auf. Das Gestell weist Rollen auf, welche auf einer Schiene aufgesetzt werden können, um das Gestell auf der Schiene entlang der zylindrischen Oberfläche parallel zur Längsachse der Walze zu bewegen.

Aus der JP 3154758 A ist ein Verfahren zum Abtragen einer Schweißnaht auf einer Oberfläche eines Rohres bekannt. Zum Bestimmen der Lage der Schweißnaht auf der Rohroberfläche sind zwei Potentiometer vorgesehen. Die unterschiedlichen Messwerte der beiden Potentiometer geben Aufschluss über die Lage der Schweißnaht an der Rohroberfläche.

Aufgabe der vorliegenden Erfindung ist es, eine Schleifanlage für die Oberflächenbearbeitung von Rohren, insbesondere von Rohrenden, zu schaffen, mit welcher hochpräzise Schleifnähte erzeugt werden können, ohne dass Ungenauigkeiten des Rohrs das Schleifergebnis beeinflussen.

Demnach wird gemäß Anspruch 1 eine Schleifanlage für die Oberflächenbearbeitung von Rohren, insbesondere von Rohrenden bereitgestellt.

Bevorzugt kann der Schleifer um die dritte Achse relativ zur Klemmvorrichtung schwenkbar sein.

Das Schleifsystem kann mindestens einen Abstandssensor zur Messung des Abstandes zwischen dem Schleifer und dem Rohr an verschiedenen Positionen entlang der ersten Achse aufweisen.

In einer Ausführungsform kann das Schleifsystem zwei Abstandssensoren aufweisen, welche an verschiedenen Positionen auf der ersten Achse angeordnet und mit dem Schleifer verbunden sind.

Die Abstandssensoren können Lasersensoren umfassen.

An der Klemmvorrichtung können zwei Schleifsysteme angeordnet sein, wobei ein erstes Schleifsystem außerhalb des Rohres angeordnet ist und wobei ein zweites Schleifsystem innerhalb des Rohres angeordnet ist.

Des Weiteren wird ein Verfahren zur Oberflächenbearbeitung von Rohren, insbesondere von Rohrenden, mit einer erfindungsgemäßen Schleifanlage bereitgestellt, welches die folgenden Schritte umfasst:
- ein Fixieren der Klemmvorrichtung der Schleifanlage an dem Rohr, sodass die Klemmvorrichtung fest mit dem Rohr verbunden ist,
- ein Bewegen des Schleifers entlang der drei Achsen relativ zur Klemmvorrichtung, wobei für die Bewegung des Schleifers entlang dieser drei Achsen jeweils ein Achsenmittel vorgesehen ist,
- einen Oberflächenvermessungsschritt zum Vermessen eines zu bearbeitenden Ausschnittes einer Rohroberfläche,
- einen Berechnungsschritt zum Ermitteln von Bearbeitungswerten aus den Messwerten des Oberflächenvermessungsschritts, wobei der Berechnungsschritt umfasst:
   - Ermitteln der Messwerte aus den Messwerten des Oberflächenvermessungsschritts, welche eine Schweißnaht beschreiben, und
   - Ersetzen der ermittelten Messwerte durch Bearbeitungswerte, wobei die Bearbeitungswerte durch Interpolation der Rohroberfläche im Bereich der Schweißnaht ermittelt werden, und
- einen Oberflächenbearbeitungsschritt zum Bearbeiten des vermessenen Ausschnittes der Rohroberfläche anhand der Bearbeitungswerte.

Der Oberflächenvermessungsschritt kann dabei umfassen:
Messen des Abstandes (A) zwischen mindestens einem Abstandssensor und der Rohroberfläche, indem eine Messfahrt durchgeführt wird,
   - wobei der mindestens eine Abstandssensor entlang der Tangentialachse (T, T') relativ zum zu bearbeitenden Ausschnitt der Rohroberfläche bewegt wird und
   - wobei der mindestens eine Abstandssensor Messpunkte entlang der Messtrecke aufnimmt, welche das Oberflächenprofil der Rohroberfläche entlang der Messtrecke beschreiben.

Der Oberflächenbearbeitungsschritt kann umfassen:
- Anordnen einer Oberflächenbearbeitungseinrichtung an der Rohroberfläche, und
- Bewegen der Oberflächenbearbeitungseinrichtung entlang der Rohroberfläche,
   - wobei die Position entlang einer ersten Achse (A, A') konstant bleibt, und
   - wobei die Bewegung der Oberflächenbearbeitungseinrichtung entlang einer zweiten Achse (R, R') und entlang einer dritten Achse (T, T') durch die Bearbeitungswerte aus dem Berechnungsschritt vorgegeben sind.

Die Neigung der Oberflächenbearbeitungseinrichtung um die dritte Achse kann durch die Bearbeitungswerte aus dem Berechnungsschritt vorgegeben sein, wobei die Differenz der gemessenen Abstände d1 und d2 bei verschiedenen Positionen entlang der ersten Achse für jede Position entlang der dritten Achse ein Maß für die Neigung bilden.

Der Oberflächenvermessungsschritt, der Berechnungsschritt und der Oberflächenbearbeitungsschritt können für eine Rohraußenfläche und eine Rohrinnenfläche durchgeführt werden.

Der Oberflächenvermessungsschritt, der Berechnungsschritt und der Oberflächenbearbeitungsschritt können für unterschiedliche Positionen in Richtung der ersten Achse von Oberflächenbearbeitungseinrichtungen relativ zur jeweiligen Rohroberfläche durchgeführt werden und wobei der Oberflächenvermessungsschritt, der Berechnungsschritt und der Oberflächenbearbeitungsschritt für die Rohraußenfläche und die Rohrinnenfläche unabhängig voneinander durchgeführt werden können.

Das Verfahren kann des Weiteren einen Kalibrierschritt zur Kalibrierung von Abstandssensoren und einen Auslaufschritt zum Erzeugen eines Übergangschliffes zwischen einer Schweißnahtüberhöhung und der Rohroberfläche umfassen.

Einzelheiten und Merkmale der Erfindung ergeben sich aus den Ansprüchen und der nachfolgenden Beschreibung in Verbindung mit der Zeichnung. Es zeigt
- Fig. 1: eine erfindungsgemäße Schleifanlage für die Oberflächenbearbeitung von Rohren mit einem Schleifsystem für die Bearbeitung der Rohraußenfläche und mit einem Schleifsystem für die Bearbeitung der Rohrinnenfläche;
- Fig. 2: einen Schleifer der erfindungsgemäßen Schleifanlage während der Durchführung einer Messfahrt in einer Ansicht entlang der Längsachse eines zu beschleifenden Rohres und in einer Ansicht senkrecht zur Längsachse des Rohres;
- Fig. 3: die Anordnung eines Schleifers zusammen mit zwei Abstandssensoren relativ zum zu bearbeitenden Rohrende in geneigter Position;
- Fig. 4: ein von den Sensoren eines Schleifsystems aufgenommenes Oberflächenprofil einer Schweißnaht; und
- Fig. 5: ein mittels Interpolation ermitteltes Oberflächenprofil des Rohrs im Bereich der Schweißnaht.

Fig. 1 zeigt eine Ausführungsform einer erfindungsgemäßen Schleifanlage mit zwei Schleifsystemen 5 und 5', wobei das erste Schleifsystem 5 für die Oberflächenbearbeitung der Rohraußenfläche 2a und das zweite Schleifsystem 5' für die Oberflächenbearbeitung der Rohrinnenfläche 2b eines Rohrs 2 vorgesehen ist.

Der Aufbau der Schleifsysteme 5 und 5' sowie deren Funktionsweise wird anhand des ersten Schleifsystems 5 für die Oberflächenbearbeitung der Rohraußenfläche 2a detailliert beschrieben. Das zweite Schleifsystem 5' ist im Wesentlichen identisch zu dem ersten Schleifsystem 5 ausgestaltet.

Die Schleifanlage weist eine Klemmvorrichtung 10 auf, mit welcher vor Beginn eines Schleifvorganges die Schleifanlage am Rohrende eines Rohrs 2 fixiert wird. Die Klemmvorrichtung 10 wird dabei so an dem Rohr 2 fixiert, dass diese fest mit dem Rohr 2 verbunden ist. An der Klemmvorrichtung 10 ist ein Schleifsystem 5 angeordnet. Das Schleifsystem 5 weist im Wesentlichen aus einen Schleifer 20 auf. Der Schleifer 20 kann beispielsweise ein Bandschleifer mit einer vorbestimmten Breite der Kontaktscheibe 70 sein. Die Breite der Kontaktscheibe 70 des Bandschleifers kann beispielsweise 100 mm betragen.

Der Schleifer 20 ist entlang einer ersten Achse A-A', entlang einer zweiten Achse R-R' und entlang einer dritten Achse T-T' bewegbar. Für die Bewegung des Schleifers 20 entlang dieser drei Achsen sieht das Schleifsystem 5 jeweils ein Achsenmittel vor. Für die translatorischen Bewegungen des Schleifers 20 entlang der drei Achsen sind entsprechende Bewegungs- und Führungsmittel vorgesehen, die hier nicht gezeigt sind.

Damit ist der Schleifer 20 in drei Richtungen relativ zur Klemmvorrichtung 10 und, da die Klemmvorrichtung 10 fest mit dem Rohr 2 verbunden ist, auch in drei Richtungen relativ zum Rohr 2 bewegbar.

Zusätzlich ist der Schleifer 20 mit Drehmitteln 60 um die dritten Achse T-T' schwenkbar.

Die Rohraußenfläche 2a kann somit mit einem mit vier Freiheitsgraden (bewegbar entlang der Achsen A-A', R-R', T-T' und schwenkbar um die Achse T-T') ausgestatteten Schleifsystem 5 bearbeitet werden.

Bevor ein Schleifvorgang durchgeführt wird, wird der zu schleifende Bereich, in welchem sich auch die abzutragende Schweißnaht befindet, in mindestens einem Schritt vermessen. Dabei bleibt die Position des Schleifers 20 und der mit diesem fest verbundenen Abstandssensoren 80, 81 relativ zur Achse A-A' konstant, während die Messung parallel zur Achse T-T' durchgeführt wird.

Eine schematische Darstellung einer Messfahrt ist in Fig. 2 gezeigt. Dazu sind an beiden Seiten des Schleifers 20 Abstandssensoren 80, 81 an verschiedenen Positionen entlang der Achse A-A' angeordnet, mit welchen mit einer Messfahrt die Rohroberfläche 2a samt Schweißnaht parallel zur Achse T-T' und damit im wesentlichen senkrecht zur Schweißnaht vermessen wird. Die Abstandssensoren 80, 81 sind vorzugsweise entlang der Mittelachse der Kontaktscheibe 70 angeordnet. Die Abstandssensoren 80, 81 sind fest mit Schleifer 20 verbunden, sodass sie zusammen mit dem Schleifer 20 bewegbar bzw. schwenkbar sind. Als Abstandssensoren 80, 81 können Abstandslasersensoren oder andere zur Messung eines Abstandes geeignete Sensoren verwendet werden. Das Vermessen der Rohroberfläche erfolgt durch Messen des Abstandes A zwischen den Abstandssensoren 80, 81 und der Rohraußenfläche.

Für den Messvorgang wird zunächst die Kontaktscheibe 70 des Bandschleifers 20 in eine parallele Stellung zur Rohroberfläche gestellt. Hierzu wird mit den Abstandssensoren 80, 81 der jeweilige Abstand des Schleifers zur Rohroberfläche gemessen. Unterschiede werden durch eine entsprechende Drehung des Schleifers 20 um die Achse T-T' ausgeglichen, so dass anschließend der von beiden Abstandssensoren 80, 81 gemessene Abstand zur Rohroberfläche gleich ist. Das parallele Anordnen der beiden Abstandssensoren 80, 81 bzw. des Bandschleifers 20 zur Rohroberfläche 2a erfolgt vorzugsweise in einem Bereich der Rohroberfläche, an dem sich keine Schweißnaht befindet. Eine derartige Anordnung des Bandschleifers 20 bzw. der Abstandssensoren 80, 81 ist in Fig. 3 gezeigt.

Im Anschluss an das Parallelstellen des Bandschleifers 20 wird die eigentliche Messfahrt durchgeführt. Während der Messfahrt bleibt die Position des Bandschleifers 20 hinsichtlich der ersten Achse A-A' und hinsichtlich der zweiten Achse R-R' konstant. Es findet lediglich eine Bewegung des Schleifers 20 entlang der dritten Achse T-T' statt (in Fig. 2 und Fig. 3 durch Pfeile P dargestellt).

Während der Messfahrt nehmen die Abstandssensoren 80, 81 entlang der Messstrecke Messpunkte auf, welche das Rohrprofil entlang dieser Messstrecke beschreiben. Da sich die beiden Abstandssensoren 80, 81 während einer Messfahrt in unterschiedlichen Positionen relativ zur Achse LR-LR' befinden (vgl. untere Abbildung in Fig. 2), werden durch die Abstandssensoren 80, 81 Messpunkte von zwei unterschiedlichen Messstrecken aufgenommen.

Die Messpunkte für beide Messstrecken können alternativ auch mit nur einem Abstandssensor aufgenommen, wobei zwei Messfahrten mit jeweils einer verschiedenen Position des Sensors auf der Achse A-A' vorgenommen werden.

Aus den während der Messfahrt aufgenommenen Messpunkten wird in einem weiteren Schritt die Schleifkurve ermittelt, entlang derer sich der Bandschleifers 20 bewegen muss um die Nahtüberhöhungen auf dem Rohr abzutragen. Das Ermitteln der Schleifkurve wird nun in Zusammenhang mit den Figuren 4 und 5 näher beschrieben.

Fig. 4 zeigt zwei Messkurven 101, 102, welche von den beiden Abstandssensoren 80 bzw. 81 während einer Messfahrt aufgenommen wurden, wobei die Punkte der Messkurve 101 von dem ersten Abstandssensor 80 aufgenommen wurden und die Punkte der zweiten Messkurve 102 von dem zweiten Abstandssensor 81 aufgenommen wurden. Auf der X-Achse, die im Wesentlichen der Achse T-T' entspricht, ist die Position der Abstandssensoren 80 bzw. 81 entlang der Achse T-T' aufgetragen, auf der Y-Achse, die im Wesentlichen der Achse R-R' entspricht, der jeweils zugehörige Abstand der Abstandssensoren 80 bzw. 81 zur Rohroberfläche.

Aus diesen beiden Messkurven wird jeweils der Bereich, welcher die Schweißnaht darstellt (der Bereich der Messkurve zwischen den Punkten 105 und 106, vgl. Fig. 5), herausgetrennt und durch Interpolation, vorzugsweise durch Polynominterpolation, so interpoliert, dass eine optimale Schleifkurve für den Bandschleifer 20 erstellt wird. Die Polynominterpolation für beide Messkurven im Bereich der Schweißnaht erfolgt dabei so, dass die Anstiege der Polynome in den Randbereichen 105, 106 der Schweißnaht im Wesentlichen den Anstiegen der Rohroberfläche in den Randbereichen 105, 106 entspricht.

Eine so interpolierte Rohroberfläche im Bereich der Schweißnaht ist in Fig. 5 dargestellt, wobei die interpolierte Kurve 101' der Messstrecke des ersten Abstandssensors 80 zugeordnet ist und die interpolierte Kurve 102' der Messstrecke des zweiten Abstandssensors 81 zugeordnet ist. Die beiden interpolierten Kurven 101' und 102' beschreiben die Randbereiche der Schleifkurve auf der sich der Bandschleifer 20 während der Schleiffahrt bewegen muss. Auf der X-Achse ist die berechnete Position des Bandschleifers 20 an der dritten Achse T-T' aufgetragen, auf der Y-Achse die berechnete Position des Bandschleifers 20 an der zweiten Achse R-R'.

Der Bandschleifer 20 muss während der Schleiffahrt mit seinen beiden Kanten der Kontaktscheibe 70 entlang der interpolierten Kurven 101' und 102' geführt werden. Dazu wird der Bandschleifer 20 zunächst an Kanten der Schweißnaht auf der Rohroberfläche aufgesetzt. Die Schleiffahrt selbst erfolgt dann entlang der dritten Achse T-T' mit Hilfe der entsprechenden Bewegungsmittel. Jeder Position des Bandschleifers 20 entlang der dritten Achse T-T' ist dabei eine Position zur zweiten Achse R-R' zugeordnet.

Wie in Fig. 5 erkennbar ist, sind die interpolierten Kurven 101' und 102' nicht deckungsgleich, sondern weisen eine Differenz hinsichtlich ihres Abstandes zur Kontaktscheibe 70 auf. Diese Differenz, die während der Schleiffahrt berücksichtigt werden muss, kann sich beispielsweise dadurch ergeben, dass das Rohr entlang seiner Längsachse LR-LR' leicht gebogen und/oder aufgeweitet und/oder unrund ist.

Die Differenz der interpolierten Kurven 101' und 102' stellt hierbei ein Maß für die Neigung des Bandschleifers 20 um die dritte Achse T-T' zwischen je zwei Punkten der Kurven 101' und 102' dar. Ist zwischen zwei Punkten der Kurven 101' und 102' eine Differenz vorhanden, muss der Bandschleifer 20 geneigt werden, damit beide Kanten der Kontaktscheibe 70 des Bandschleifers die Rohroberfläche in den interpolierten Kurven berühren. Die Neigung des Bandschleifers 20 kann für jedes Punktepaar der Kurven 101' und 102' vor der Schleiffahrt oder während der Schleiffahrt berechnet werden. Während des Schleifvorganges entlang der Rohroberfläche wird die Neigung des Bandschleifers 20 entsprechend der jeweiligen Differenz zwischen den Profilen 101' und 102' ständig angepasst. In einer einfacheren Ausführung der Erfindung kann auf diese fortlaufende Anpassung der Neigung während eines jeden Schleifgangs verzichtet werden.

Nach einer Messfahrt sowie einer Schleiffahrt weist die Rohroberfläche in dem vom dem Bandschleifer 20 bearbeiteten Bereich ein Profil auf, welches in ihren Randbereichen den interpolierten Kurven 101' und 102' entspricht. Ein besonderer Vorteil der erfindungsgemäßen Schleifanlange und des erfindungsgemäßen Schleifverfahrens besteht darin, dass über eine Länge, welche der Breite des Bandschleifers 20 entspricht, die Schweißnahtüberhöhung sehr genau mit nur einer Schleiffahrt materialeben abgetragen werden kann.

Sofern die Schweißnaht über den bereits abgeschliffenen Bereich hinaus weiter abgeschliffen werden soll, wird der Bandschleifers 20 entlang der ersten Achse A-A' auf eine nächste Schleifposition verschoben. Anschließend kann mit einer weiteren Messfahrt begonnen werden. So kann ein längerer Bereich der Rohroberfläche 2a entlang der Längsachse des Rohres 2 mit gleich bleibend hoher Schleifqualität bearbeitet werden, so dass eine variable Schleiflänge bei konstanter Breite der Kontaktscheibe 70 des Bandschleifers 20 erreicht werden kann.

In einer bevorzugten Ausführungsform wird die Rohroberfläche entsprechend den aufgenommenen Messpunkten bzw. den entsprechenden Kurven 101' und 102' nur im Bereich der Schweißnaht geschliffen. Neben der ermittelten Schweißnaht wird der Bandschleifer 20 von der Rohroberfläche abgehoben, bzw. ein Teil des Bandschleifers mittels Neigung der um die dritte Achse T-T' von der Rohroberfläche entfernt.

Dem gesamten Schleifvorgang kann zusätzlich ein Kalibierschliff vorgeschaltet und/oder ein Auslaufschliff nachgeschaltet werden.

Der Kalibrierschliff wird einmalig beim ersten Schliff am Rohrende durchgeführt. Damit können die Abstandssensoren relativ zur Kontaktscheibe 70 des Bandschleifers 20 kalibriert werden. Mit dem Auslaufschliff kann als letzter Schliff der Übergang zwischen verbleibender Nahtüberhöhung und dem Rohr erzeugt werden.

In den Figuren nicht gezeigt ist eine Auswerte- bzw. Recheneinheit, welche die von den Abstandssensoren aufgenommenen Messwerte entgegennehmen und daraus die Kurven 101' und 102' berechnen kann. Die Auswerte- bzw. Recheneinheit kann auch dazu verwendet werden, das Schleifsystem 5 entsprechend der berechneten Schleifkurve zu steuern. Die Software für das Entgegennehmen der aufgenommenen Messwerte sowie für die Berechnung der Kurven 101' und 102' und damit der Berechnung des optimalen Schleifprofiles wird vorzugsweise für die Verwendung in einer Echtzeitbetriebsumgebung bereitgestellt.

## Patentansprüche

1. Schleifanlage für die Oberflächenbearbeitung von Rohren, insbesondere von Rohrenden, aufweisend
eine Klemmvorrichtung (10) zur Fixierung der Schleifanlage am Rohrende eines Rohres (2), und
ein an der Klemmvorrichtung (10) angeordnetes Schleifsystem (5) mit mindestens einem Schleifer (20), wobei der Schleifer (20) entlang einer ersten Achse (A, A'), entlang einer zweiten Achse (R, R') und entlang einer dritten Achse (T, T') relativ zur Klemmvorrichtung (10) bewegbar ist,
**dadurch gekennzeichnet, dass**
die Klemmvorrichtung (10) so an dem Rohr (2) fixierbar ist, dass diese fest mit dem Rohr (2) verbunden ist, wobei für die Bewegung des Schleifers (20) entlang dieser drei Achsen jeweils ein Achsenmittel (30, 40, 50) vorgesehen ist.

2. Schleifanlage nach Anspruch 1, wobei der Schleifer (20) um die dritte Achse (T, T') relativ zur Klemmvorrichtung (10) schwenkbar ist.

3. Schleifanlage nach einem der vorhergehenden Ansprüche, wobei das Schleifsystem (5) mindestens einen Abstandssensor (80, 81) zur Messung des Abstandes zwischen dem Schleifer (20) und dem Rohr (2) an verschiedenen Positionen entlang der ersten Achse (A-A') aufweist.

4. Schleifanlage nach Anspruch 3, wobei das Schleifsystem (5) zwei Abstandssensoren (80, 81) aufweist, welche an verschiedenen Positionen auf der ersten Achse (A, A') angeordnet und mit dem Schleifer verbunden sind.

5. Schleifanlage nach einem der Ansprüche 3 bis 4, wobei die Abstandssensoren (80, 81) Lasersensoren umfassen.

6. Schleifanlage nach einem der vorhergehenden Ansprüche, wobei an der Klemmvorrichtung (10) zwei Schleifsysteme (5, 5') angeordnet sind, wobei ein erstes Schleifsystem (5) außerhalb des Rohres (2) angeordnet ist und wobei ein zweites Schleifsystem (5') innerhalb des Rohres (2) angeordnet ist.

7. Verfahren zur Oberflächenbearbeitung von Rohren, insbesondere von Rohrenden, mit einer Schleifanlage nach einem der vorhergehenden Ansprüche, umfassend
- Fixieren der Klemmvorrichtung (10) der Schleifanlage an dem Rohr (2), sodass die Klemmvorrichtung fest mit dem Rohr (2) verbunden ist,
- Bewegen des Schleifers (20) entlang der drei Achsen relativ zur Klemmvorrichtung, wobei für die Bewegung des Schleifers (20) entlang dieser drei Achsen jeweils ein Achsenmittel (30, 40, 50) vorgesehen ist,
- einen Oberflächenvermessungsschritt zum Vermessen eines zu bearbeitenden Ausschnittes einer Rohroberfläche,
- einen Berechnungsschritt zum Ermitteln von Bearbeitungswerten aus den Messwerten des Oberflächenvermessungsschritts, wobei der Berechnungsschritt umfasst:
- Ermitteln der Messwerte aus den Messwerten des Oberflächenvermessungsschritts, welche eine Schweißnaht beschreiben, und
- Ersetzen der ermittelten Messwerte durch Bearbeitungswerte, wobei die Bearbeitungswerte durch Interpolation der Rohroberfläche im Bereich der Schweißnaht ermittelt werden, und
- einen Oberflächenbearbeitungsschritt zum Bearbeiten des vermessenen Ausschnittes der Rohroberfläche anhand der Bearbeitungswerte.

8. Verfahren nach Anspruch 7, wobei der Oberflächenvermessungsschritt umfasst:
Messen des Abstandes (A) zwischen mindestens einem Abstandssensor und der Rohroberfläche, indem eine Messfahrt durchgeführt wird,
- wobei der mindestens eine Abstandssensor entlang der Tangentialachse (T, T') relativ zum zu bearbeitenden Ausschnitt der Rohroberfläche bewegt wird und
- wobei der mindestens eine Abstandssensor Messpunkte entlang der Messtrecke aufnimmt, welche das Oberflächenprofil der Rohroberfläche entlang der Messtrecke beschreiben.

9. Verfahren nach einem der Ansprüche 7 bis 8, wobei der Oberflächenbearbeitungsschritt umfasst:
- Anordnen einer Oberflächenbearbeitungseinrichtung an der Rohroberfläche, und
- Bewegen der Oberflächenbearbeitungseinrichtung entlang der Rohroberfläche,
- wobei die Position entlang einer ersten Achse (A, A') konstant bleibt, und
- wobei die Bewegung der Oberflächenbearbeitungseinrichtung entlang einer zweiten Achse (R, R') und entlang einer dritten Achse (T, T') durch die Bearbeitungswerte aus dem Berechnungsschritt vorgegeben sind.

10. Verfahren nach Anspruch 9, wobei eine Neigung der Oberflächenbearbeitungseinrichtung um die dritte Achse (T, T') durch die Bearbeitungswerte aus dem Berechnungsschritt vorgegeben ist, wobei die Differenz der gemessenen Abstände (d1) und (d2) bei verschiedenen Positionen entlang der Achse (A, A') für jede Position entlang der Achse (T, T') ein Maß für die Neigung bilden.

11. Verfahren nach einem der Ansprüche 7 bis 10, wobei der Oberflächenvermessungsschritt, der Berechnungsschritt und der Oberflächenbearbeitungsschritt für eine Rohraußenfläche und eine Rohrinnenfläche durchgeführt werden.

12. Verfahren nach einem der Ansprüche 7 bis 11, wobei der Oberflächenvermessungsschritt, der Berechnungsschritt und der Oberflächenbearbeitungsschritt für unterschiedliche Positionen in Richtung der ersten Achse (A, A') von Oberflächenbearbeitungseinrichtungen relativ zur jeweiligen Rohroberfläche durchgeführt werden und wobei der Oberflächenvermessungsschritt, der Berechnungsschritt und der Oberflächenbearbeitungsschritt für die Rohraußenfläche und die Rohrinnenfläche unabhängig voneinander durchgeführt werden.

13. Verfahren nach einem der Ansprüche 7 bis 12, weiter umfassend ein Kalibrierschritt zur Kalibrierung von Abstandssensoren und einen Auslaufschritt zum Erzeugen eines Übergangschliffes zwischen einer Schweißnahtüberhöhung und der Rohroberfläche.

## Claims

1. A grinding assembly for the surface machining of tubes, in particular tube ends, comprising
a clamping device (10) for attaching the grinding assembly to the tube end of a tube (2), and
a grinding system (5) arranged on the clamping device (10) and including at least one grinder (20), said grinder (20) being movable relative to the clamping device (10) along a first axis (A, A'), along a second axis (R, R), and along a third axis (T, T'),
**characterised in that**
the clamping device (10) is attachable to the tube (2) in such a manner as to be firmly connected to the tube (2), an axial mechanism (30, 40, 50) being provided to allow the grinder (20) to be moved along each of said three axes, respectively.

2. The grinding assembly as claimed in claim 1, wherein the grinder (20) is pivotable about the third axis (T, T') relative to the clamping device (10).

3. The grinding assembly as claimed in any of the preceding claims, wherein the grinding system (5) has at least one distance sensor (80, 81) for measuring the distance between the grinder (20) and the tube (2) at different positions along the first axis (A - A').

4. The grinding assembly as claimed in claim 3, wherein the grinding system (5) has two distance sensors (80, 81) which are arranged at different positions on the first axis (A, A') and are connected to the grinder.

5. The grinding assembly as claimed in any one of claims 3 to 4, wherein the distance sensors (80, 81) include laser sensors.

6. The grinding assembly as claimed in any of the preceding claims, wherein the clamping device (10) has two grinding systems (5, 5') arranged thereon, a first grinding system (5) being arranged outside the tube (2) and a second grinding system (5') being arranged inside the tube (2).

7. A method for the surface machining of tubes, in particular tube ends, using a grinding assembly as claimed in any of the preceding claims, the method comprising:
- attaching the clamping device (10) of the grinding assembly to the tube (2) in such a manner that the clamping device is firmly connected to the tube (2),
- moving the grinder (20) along the three axes relative to the clamping device, an axial mechanism (30, 40, 50) being provided to allow the grinder (20) to be moved along each of said three axes, respectively,
- a surface measurement step for measuring a section of a tube surface that is to be machined,
- a calculation step for determining machining values based on the measured values of the surface measurement step, said calculation step comprising:
- determining those measured values from among the measured values of the surface measurement step which describe a weld seam, and
- replacing the determined measured values with machining values, said machining values being determined by means of an interpolation of the tube surface in the region of the weld seam, and
- a surface machining step for machining the measured section of the tube surface based on said machining values.

8. The method as claimed in claim 7, **characterised in that** said surface measurement step comprises:
measuring the distance (A) between at least one distance sensor and the tube surface by performing a measurement run,
- with the at least one distance sensor being moved along the tangential axis (T, T') relative to the section of the tube surface that is to be machined, and
- with the at least one distance sensor recording measuring points along the measuring path that describe the surface profile of the tube surface along the measuring path.

9. The method as claimed in any one of claims 7 to 8, wherein the surface machining step comprises:
- arranging a surface machining apparatus on the tube surface, and
- moving the surface machining apparatus along the tube surface,
- with the position along a first axis (A, A') remaining constant, and
- with the movement of the surface machining apparatus along a second axis (R, R') and along a third axis (T, T') being predetermined by the machining values obtained from the calculation step.

10. The method as claimed in claim 9, wherein an inclination of the surface machining apparatus relative to the third axis (T, T') is predetermined by the machining values obtained from the calculation step, wherein the difference between the distances (d1) and (d2) as measured at different positions along the axis (A, A') yields a measure of said inclination at each position along the axis (T, T'), respectively.

11. The method as claimed in any one of claims 7 to 10, wherein the surface measurement step, the calculation step, and the surface machining step are performed for a tube outer surface and a tube inner surface.

12. The method as claimed in any one of claims 7 to 11, wherein the surface measurement step, the calculation step, and the surface machining step are performed for different positions in the direction of the first axis (A, A') of surface machining apparatuses relative to the respective tube surfaces, and wherein the surface measurement step, the calculation step, and the surface machining step are performed independently from each other for the tube outer surface and the tube inner surface.

13. The method as claimed in any one of claims 7 to 12, further comprising a calibration step for calibrating distance sensors, and a final step for creating a transition grind between a raised weld seam and the tube surface.

## Revendications

1. Unité de ponçage destinée à usiner la surface de tuyaux, en particulier d'extrémités de tuyau, présentant
un dispositif de serrage (10) destiné à fixer l'unité de ponçage à l'extrémité d'un tuyau (2) et
un système de ponçage (5) disposé sur le dispositif de serrage (10) et équipé d'au moins une ponceuse (20), la ponceuse (20) pouvant être déplacée le long d'un premier axe (A, A'), le long d'un deuxième axe (R, R') et le long d'un troisième axe (T, T') par rapport au dispositif de serrage (10),
**caractérisée en ce que**
le dispositif de serrage (10) peut être fixé au tuyau (2) de sorte à être relié de manière fixe au tuyau (2), un mécanisme axial (30, 40, 50) étant respectivement prévu pour le déplacement de la ponceuse (20) le long de chacun desdits trois axes.

2. Unité de ponçage selon la revendication 1 dans laquelle la ponceuse (20) peut pivoter autour du troisième axe (T, T') par rapport au dispositif de serrage (10).

3. Unité de ponçage selon l'une quelconque des revendications précédentes dans laquelle le système de ponçage (5) présente au moins un capteur de distance (80, 81) destiné à mesurer la distance entre la ponceuse (20) et le tuyau (2) en différentes positions le long du premier axe (A-A').

4. Unité de ponçage selon la revendication 3 dans laquelle le système de ponçage (5) présente deux capteurs de distance (80, 81) qui sont disposés en différentes positions sur le premier axe (A, A') et reliés à la ponceuse.

5. Unité de ponçage selon l'une quelconque des revendications 3 à 4 dans laquelle les capteurs de distance (80, 81) comprennent des capteurs laser.

6. Unité de ponçage selon l'une quelconque des revendications précédentes dans laquelle deux systèmes de ponçage (5, 5') sont disposés sur le dispositif de serrage (10), un premier système de ponçage (5) étant disposé à l'extérieur du tuyau (2) et un deuxième système de ponçage (5') étant disposé à l'intérieur du tuyau (2).

7. Procédé destiné à usiner la surface de tuyaux, en particulier d'extrémités de tuyau, avec une unité de ponçage selon l'une quelconque des revendications précédentes, comprenant:
- la fixation du dispositif de serrage (10) de l'unité de ponçage au tuyau (2) de sorte que le dispositif de serrage est relié au tuyau (2) de manière fixe,
- le déplacement de la ponceuse (20) le long des trois axes par rapport au dispositif de serrage, un mécanisme axial (30, 40, 50) étant respectivement prévu pour le déplacement de la ponceuse (20) le long de chacun desdits trois axes,
- une étape de mesure de surface destinée à mesurer une partie à usiner d'une surface de tuyau,
- une étape de calcul destinée à déterminer des valeurs d'usinage à partir des valeurs de mesure obtenues dans l'étape de mesure de surface, l'étape de calcul comprenant:
- la détermination, parmi les valeurs de mesure obtenues lors de l'étape de mesure de surface, des valeurs de mesure qui décrivent un cordon de soudure et
- le remplacement des valeurs de mesure ainsi déterminées par des valeurs d'usinage, les valeurs d'usinage étant déterminées par interpolation de la surface de tuyau dans la zone du cordon de soudure et
- une étape d'usinage de surface destinée à usiner la partie mesurée de la surface de tuyau à l'aide des valeurs d'usinage.

8. Procédé selon la revendication 7 lors duquel l'étape de mesure de surface comprend:
la mesure de la distance (A) entre au moins un capteur de distance et la surface de tuyau, laquelle est obtenue par la réalisation d'une course de mesure,
- ledit au moins un capteur de distance étant déplacé le long de l'axe tangentiel (T, T') par rapport à la partie à usiner de la surface de tuyau et
- ledit au moins un capteur de distance enregistrant des points de mesure le long de la section mesurée, lesquels décrivent le profil de la surface de tuyau le long de la section mesurée.

9. Procédé selon l'une quelconque des revendications 7 à 8 lors duquel l'étape d'usinage de surface comprend:
- la disposition d'un dispositif d'usinage de surface sur la surface de tuyau et
- le déplacement du dispositif d'usinage de surface le long de la surface de tuyau,
- la position le long d'un premier axe (A, A') restant constante et
- le déplacement du dispositif d'usinage de surface le long d'un deuxième axe (R, R') et le long d'un troisième axe (T, T') étant prédéfini par les valeurs d'usinage obtenues dans l'étape de calcul.

10. Procédé selon la revendication 9 lors duquel une inclinaison du dispositif d'usinage de surface autour du troisième axe (T, T') est prédéfinie par les valeurs d'usinage obtenues dans l'étape de calcul, la différence entre les distances mesurées (d1) et (d2) en différentes positions le long de l'axe (A, A') formant, pour chaque position le long de l'axe (T, T'), une mesure pour l'inclinaison.

11. Procédé selon l'une quelconque des revendications 7 à 10 lors duquel l'étape de mesure de surface, l'étape de calcul et l'étape d'usinage de surface sont effectuées pour une face extérieure de tuyau et une face intérieure de tuyau.

12. Procédé selon l'une quelconque des revendications 7 à 11 lors duquel l'étape de mesure de surface, l'étape de calcul et l'étape d'usinage de surface sont effectuées, pour différentes positions en direction du premier axe (A, A'), par des dispositifs d'usinage de surface par rapport à la surface de tuyau respective, et lors duquel l'étape de mesure de surface, l'étape de calcul et l'étape d'usinage de surface sont effectuées pour la face extérieure de tuyau et la face intérieure de tuyau de manière indépendante les unes des autres.

13. Procédé selon l'une quelconque des revendications 7 à 12 comprenant en outre une étape de calibrage destinée à calibrer des capteurs de distance et une étape de sortie destinée à réaliser un ponçage de transition entre une surélévation de cordon de soudure et la surface de tuyau.
